# EUROPÄISCHE PATENTSCHRIFT

(11) **EP 2 673 115 B1**
(45) Veröffentlichungstag und Bekanntmachung des Hinweises auf die Patenterteilung: **31.12.2014**
(21) Anmeldenummer: 12706795.7
(22) Anmeldetag: 07.02.2012
(51) Int. Cl.: B24B 5/04, B24B 21/20, B24B 23/06

(54) **ROHRBANDSCHLEIFEINHEIT**
PIPE BELT SANDING UNIT
UNITÉ DE MEULAGE À BANDE POUR TUBES

(30) Priorität: 07.02.2011 DE 202011002462 U; 17.05.2011 DE 102011076003
(43) Veröffentlichungstag der Anmeldung: 18.12.2013
(73) Patentinhaber: Metabowerke GmbH, 72622 Nürtingen (DE)
(72) Erfinder: CONG, Pham, 72793 Pfullingen (DE); KUEHFUSS, Rainer, 72664 Kohlberg (DE); SCHWARZ, Stefan, 72622 Nürtingen (DE); REHM, Arthur, 72661 Grafenberg (DE); STENZEL, Thomas, 73760 Ostfildern (DE)
(74) Vertreter: Raunecker, Klaus Peter
(86) Internationale Anmeldenummer: PCT/EP2012/052065
(87) Internationale Veröffentlichungsnummer: WO 2012/107453

(56) Entgegenhaltungen:
- EP-A1- 1 647 362
- EP-B1- 1 112 811
- US-A- 2 560 102
- US-A- 3 049 841

## Beschreibung

Die Erfindung betrifft eine Rohrbandschleifeinheit zum Schleifen von Rohren.

Derartige Rohrbandschleifeinheiten werden üblicherweise dazu verwendet, die zylindermantelförmige Oberfläche von Rohren zu bearbeiten. Aufgrund der besonderen Geometrie des zu bearbeitenden Gegenstandes sind konventionelle Schleifmaschinen, wie beispielsweise Bandschleifer oder auch Winkelschleifer hierfür wenig geeignet. Die Herausforderung besteht im Wesentlichen dabei, das schleifende Element, also üblicherweise das Schleifband eines Bandschleifers, mit über die Fläche möglichst gleichmäßig verteiltem Anpassdruck mit der zu schleifenden Fläche in Kontakt zu bringen, um einen gleichmäßigen Materialabtrag und damit ein befriedigendes Schleifergebnis zu erreichen.

Aus dem Stand der Technik, insbesondere aus der europäischen Patentschrift EP 1 112 811 B1 ist ein Röhrbandschleifer bekannt, bei welchem ein Schleifband über zwei Umlenkräder geführt und der zwischen den Umlenkrädern befindlichen Abschnitt des Schleifbands zum Schleifen verwendet wird. Dabei werden nach der Lehre der EP 1 112 811 B1 zur Anpassung an die Geometrie des zu schleifenden Gegenstandes, also insbesondere an den Radius des zu schleifenden Rohres, die beiden Umlenkräder mit einem variablen Abstand angeordnet. In der genannten Schrift wird dies dadurch erreicht, dass eines der Umlenkräder an einem Schwenkarm angeordnet ist, wobei der Schwenkarm einen nach außen ragenden Ausleger mit einem Handgriff aufweist, mit welchem der Schwenkarm und das an ihm angeordnete Umlenkrad an das zweite Umlenkrad herangeführt werden kann.

Diese Lösung nach dem Stand der Technik ermöglicht zwar das Einstellen des Abstandes der Umlenkräder zueinander in gewissen Grenzen, leidet jedoch unter einer schlechten Handhabbarkeit der resultierenden Vorrichtung. So muss der Bediener einerseits die gesamte Vorrichtung in Richtung des Werkstückes drücken und andererseits mit der einen Hand die Vorrichtung an ihrem Gehäuse festhalten, wobei er zusätzlich noch mit der anderen Hand den genannten Ausleger zur Einstellung des jeweiligen Radius bewegen muss. Insgesamt ergibt sich somit eine wenig ergonomische Handhabung der genannten Vorrichtung. Zudem erlaubt die Vorrichtung keine Bearbeitung von Rohren wie bspw. Handläufen, die nahe an einer Wand angebracht sind.

Die vorliegende Erfindung stellt sich die Aufgabe, die aus dem Stand der Technik bekannte Vorrichtung im Hinblick auf Ergonomie und Handhabbarkeit zu verbessern und wandnahes Arbeiten zu ermöglichen.

Diese Aufgabe wird gelöst durch die Vorrichtung mit den im unabhängigen Anspruch 1 angegebenen Merkmalen. Die Unteransprüche betreffen vorteilhafte Weiterentwicklungen und Ausführungsformen der Erfindung.

Die erfindungsgemäße Rohrbandschleifeinheit zeigt eine Abtriebsrolle zum Antrieb eines Endlosschleifbandes sowie zwei zur Abtriebsrolle beabstandet angeordnete Umlenkräder zum Umlenken des Endlösschleifbandes. Dabei sind die beiden Umlenkräder jeweils an einem Arm angeordnet, mindestens einer der beiden Arme ist als beweglicher Arm ausgebildet. Zum Bewegen des beweglichen Arms ist ein Hebel vorhanden. Gegen den genannten Hebel bewegbar ist ein Griff vorhanden, wobei der Griff gegenüber dem Hebel in der Weise angeordnet ist, dass der Hebel und der Griff von einer Hand eines Bedieners gemeinsam umgriffen werden können. Mit anderen Worten kann der Bediener beim Einsatz der erfindungsgemäßen Vorrichtung mit der einen Hand den Rohrbandschleifer am Gehäuse fassen und mit der anderen Hand sowohl Hebel als auch Griff umfassen und durch ein Zusammenführen von Hebel und Griff insbesondere durch Schließen der betreffenden Hand ein Heranführen des einen Umlenkrades gegen das andere erreichen, so dass der Rohrbandschleifer in Richtung der Bearbeitung kleinerer Rohrradien angepasst werden kann. Durch die relative Beweglichkeit von Hebel und Griff zueinander und die Möglichkeit, dass sich die betreffende Hand an dem Griff abstützt, wird es möglich, dass die Anpassung auf kleinere Rohrradien hin ohne eine Änderung der Kräfteverhältnisse zwischen den beiden Armen des Bedieners erreicht werden kann. Der Abstand der beiden Umlenkräder zueinander und der Anpressdruck des Schleifbandes auf die üblicherweise zylindrische Außenfläche des zu bearbeitenden Rohres kann somit völlig unabhängig voneinander erfolgen, was eine erhebliche Verbesserung im Hinblick auf die Arbeitsergonomie und nicht zuletzt auch im Hinblick auf die Arbeitssicherheit darstellt.

Um das beschriebene gemeinsame Umgreifen von Hebel und Griff zu ermöglichen, ist insbesondere ein Abstand der jeweiligen Außenseiten von Hebel und Griff im Bereich von ca. 100mm vorteilhaft.

In einer ersten Ausführungsform der Erfindung ist der bewegliche Arm als Schwenkarm ausgebildet.

Der Hebel kann insbesondere als zweiseitiger Hebel ausgebildet sein, dessen Lastarm auf den Schwenkarm zum Verschwenken einwirkt und dessen Kraftarm von der Hand des Bedieners erfasst werden kann. Die Einwirkung des Lastarms des Hebels auf den Schwenkarm kann beispielsweise dadurch erfolgen, dass der Lastarm mittels einer Rolle, die auf dem Schwenkarm abrollen kann, auf diesen einwirkt. Ebenso kann der Lastarm mittels eines Gleitlagers, welches auf dem Schwenkarm gleitbar ausgebildet ist, auf diesen einwirken. In der geschilderten Variante ist somit der Hebel nicht mit dem Schwenkarm verbunden, sondern wirkt lediglich mittels einer Relativbewegung von Hebel und Schwenkarm auf den Schwenkarm ein. Diese Variante eröffnet insbesondere die Möglichkeit, dass beispielsweise die Rolle oder auch das Gleitlager auf dem Schwenkarm entlang einer vorgegebenen Bahnkurve geführt werden können, wodurch sich gegebenenfalls ein gewünschter Kraftverlauf einstellen lässt. Grundsätzlich ist jedoch auch eine feste Verbindung zwischen dem Lastarm und dem Schwenkarm denkbar.

In einer weiteren Variante der Erfindung ist der Lastarm des Hebels mit dem Kraftarm eines weiteren zweiseitigen Hebels gelenkig verbunden, wobei an dem Lastarm des weiteren Hebels das Umlenkrad angeordnet ist. Mit anderen Worten ist in diesem Fall der Schwenkarm selbst als weiterer zweiseitiger Hebel ausgebildet, an dessen Kraftarm der erste Hebel, welcher von der Hand des Bedieners betätigt wird, einwirkt. Auch diese Variante zeichnet sich dadurch aus, dass beispielsweise auch aufgrund der geometrischen Gestaltung und der relativen Anordnung der beiden genannten zweiseitigen Hebel zueinander ein gewünschter Kraftverlauf einstellbar ist. Die gelenkige Verbindung des Lastarms des ersten mit dem Kraftarm des zweiten Hebels kann dabei insbesondere dadurch erreicht werden, dass an einem der beiden Hebelarme eine Mitnahmeachse angeordnet ist und diese Mitnahmeachse in eine an einem Hebelarm des zweiten Hebels angeordnete Bohrung eingreift.

Zur Einstellung einer Rückstellkraft, durch welche in nicht betätigtem Zustand des Hebels eine gewisse Grundspannung des Schleifbandes erreicht wird, kann ferner eine Schenkelfeder vorhanden sein, deren erster Schenkel sich auf der Mitnahmeachse und deren zweiter Schenkel sich auf einem Widerlager abstützt. Dabei kann das Widerlager fest insbesondere in einer Trägereinheit des Schleifbandes angeordnet sein.

In einer alternativen Ausführungsform der Erfindung ist der bewegliche Arm als verschiebbarer Arm ausgebildet, führt also im Wesentlichen eine lineare Bewegung bzw. eine Bewegung entlang einer vorgegebenen Bahnkurve aus.

Dabei kann der verschiebbare Arm mittels mindestens einer Führungsrolle in einer Führung, insbesondere einem Führungslangloch, geführt sein. Die Form des Führungslangloches wirkt sich somit auf die Bewegung des verschiebbaren Arms aus. Damit können in einem gewissen Ausmaß bestimmte Bewegungen entlang gewünschter Bahnkurven der Bewegung des Armes verwirklicht werden.

Dadurch, dass der verschiebbare Arm einen in einer Führung, insbesondere einem Langloch, geführten Zahnschlitten zeigt, dessen Zahnung mit einem Zahnrad in Eingriff steht, kann ebenfalls einer translatorische Bewegung des beweglichen Arms erreicht werden. Das Zahnrad ist dazu über einen am Lastarm eines zweiseitigen Hebels ausgebildeten Zahnkranz bei einer Bewegung des Kraftarms des zweiseitigen Hebels in Rotation versetzbar und bewegt damit den Zahnschlitten in der Führung.

Die Flexibilität der erfindungsgemäßen Vorrichtung im Hinblick auf eine Anpassung an unterschiedliche Rohrradien kann dadurch weiter gesteigert werden, dass derjenige der beiden Arme, welcher nicht als beweglicher Arm ausgebildet ist, zur Anpassung an den Radius des zu schleifenden Rohres verschiebbar in einer Langlochführung angeordnet ist. Dadurch kann derjenige Bereich, in welchem der Abstand der beiden Umlenkräder zueinander durch die Betätigung des Schwenkarms eingestellt werden kann, in gewissen Grenzen angepasst werden.

Dadurch, dass an die Rohrbandschleifeinheit eine Schnellspannvorrichtung zur Verbindung der Trägereinheit mit einem Gehäuse eines Grundgerätes angeordnet ist, kann eine einfache Befestigung der Rohrbandschleifeinheit erreicht werden.

Der verschiebbare Arm kann neben der vorne beschriebenen Variante auch mittels einer Linearführung geführt sein.

Unter Verwendung der erfindungsgemäßen Rohrbandschleifeinheit kann ein kompletter Rohrbandschleifer bspw. dadurch bereitgestellt werden, dass die Rohrbandschleifeinheit an dem Gehäuse eines Winkelschleifers angeordnet wird; die Schleifscheibe des Winkelschleifers würde dann durch die Abtriebsrolle der Rohrbandschleifeinheit ersetzt. Auch eine Realisierung eines Rohrbandschleifers als gesondertes Gerät, welches fest mit der Rohrbandschleifeinheit versehen ist, ist denkbar.

Nachfolgend wird die Erfindung anhand der Zeichnung näher erläutert.

Es zeigt:
- Fig. 1: eine erste Ausführungsform der Erfindung in einer Grundstellung in der Vorderansicht (perspektivisch);
- Fig. 2: die in Figur 1 gezeigte Situation in Rückansicht;
- Fig. 3: die erste Ausführungsform der Erfindung in einer Arbeitsstellung in Vorderansicht;
- Fig. 4: die genannte Ausführungsform in Arbeitsstellung in Rückansicht;
- Fig. 5: eine weitere Ausführungsform der Erfindung;
- Fig. 6: eine alternative Ausführungsform der Erfindung;
- Fig. 7: die in Figur 6 dargestellte Variante in Arbeitsstellung;
- Fig. 8 bis 11: eine weitere Variante der Erfindung mit einem verschiebbaren Arm;
- Fig. 12 bis 15: eine *erste* alternative Ausgestaltung eines verschiebbaren Armes;
- Fig. 16 und 17: eine zweite alternative Ausgestaltung eines verschiebbaren Armes.

Figur 1 zeigt eine nicht bezeichnete Rohrbandschleifeinheit mit einer Trägereinheit 7, welche an einem Gehäuse eines Grundgerätes, welches ein Antriebsaggregat enthält, angeordnet werden kann. Dabei kann die Trägereinheit 7 an verschiedenen Grundgeräten angebracht werden. Denkbar als Grundgeräte sind beispielsweise Winkelschleifer, bei denen die Schleifscheibe durch eine Abtriebsrolle 20 ersetzt wird, auf welcher das Schleifband 100 geführt ist. Auf der Trägereinheit 7 sind die Arme 4 und 3 angeordnet, wobei der Arm 3 als Schwenkarm ausgebildet ist. Beide Arme 3 und 4 sind mit den Umlenkrädern 5 bzw. 6 versehen, auf welchen das Schleifband 100 abrollt. Eine Relativbewegung des Schwenkarms 3 in Richtung des Arms 4 und damit des Umlenkrades 6 kann nunmehr dadurch erreicht werden, dass der Schwenkarm 3, welcher im vorliegenden Beispiel als zweiseitiger Hebel mit Kraftarm 31 und Lastarm 32 ausgebildet ist, um den Drehpunkt 50 bewegt wird. Hierzu greift am Kraftarm 31 des Schwenkarms 3 der ebenfalls als zweiseitiger Hebel ausgebildete Hebel 1 an, welcher um den Drehpunkt 40 gedreht werden kann. Der Kraftarm 12 des Hebels 1 zeigt die Mitnahmeachse 9, welche in die Bohrung 10 eingreift und somit eine gelenkige Verbindung zwischen den beiden Hebeln 1 und 3 sicherstellt. Die Schenkelfeder 8 stützt sich einerseits auf der Mitnahmeachse 9 und andererseits auf dem Widerlager 60 ab, welches mit der Trägereinheit 7 fest verbunden ist. Dabei dient die Schenkelfeder 8 dazu, in der Grundstellung der erfindungsgemäßen Vorrichtung eine gewisse Vorspannung des Schleifbandes 100 zu gewährleisten. Wird nun der Hebel 1 in Richtung des Griffes 2 bewegt, wird diese Bewegung durch die beschriebene Mechanik dahingehend umgesetzt, dass sich das Umlenkrad 5 in Richtung des Umlenkrades 6 bewegt und somit eine Anpassung in Richtung kleinerer Rohrdurchmesser erreicht werden kann. Die entsprechende Arbeitsstellung ist in Figur 3 gezeigt. Ebenfalls gut erkennbar aus Figur 1 wird, dass der Griff 2, welcher fest an der Trägereinheit 7 angeordnet ist, sich in einem derartigen Abstand von dem Hebel 1 befindet, dass sowohl der Hebel 1 als auch der Griff 2 von den Fingern einer Hand leicht umgriffen werden können und somit eine einfache Betätigung der erfindungsgemäßen Vorrichtung möglich wird. Ebenfalls gut erkennbar aus der Zeichnung, dort insbesondere aus Figur 2 ist die Langlochlagerung des Umlenkrades 6 in der Trägereinheit 7. Das Langloch ist dabei im Wesentlichen als Schlitz 80 in der Trägereinheit 7 ausgebildet, durch den der Arm 4 mittels der Schraube 85 verschraubt ist. Ein leichtes Lösen der Schraube 85 führt dazu, dass der Arm 4 in dem Schlitz 80 in Richtung auf den Arm 3 bewegt werden kann; im Extremfall kann der Arm 4 durch den Schlitz 80 vollständig entnommen werden, was beispielsweise zum Einsetzen eines neuen Umlenkrades oder auch eines alternativen Arms genutzt werden kann. Ergänzend zeigen die Figuren 2 und 4 die in den Figuren 1 und 3 gezeigte Ausführungsform in Rückansicht. Der Hebel 1 und der Griff 2 müssen dabei nicht zwingend wie dargestellt im Hinblick auf ihre von der Hand des Bedieners zu greifenden Bereiche symmetrisch ausgestaltet sein; auch eine einseitige Anbringung des zu greifenden Teiles des Hebels 1 am Kraftarm 11 und eine entsprechende Gestaltung des Griffes 2 sind denkbar.

Figur 5 zeigt eine weitere Ausführungsform der Erfindung. Dabei ist der Hebel 1' ebenfalls als zweiseitiger Hebel ausgebildet, wobei der Kraftarm 11' des Hebels 1' relativ zu dem fest an der Trägereinheit 7' angeordneten Griff 2' bewegt werden kann. Dabei können, wie bereits weiter vorne geschildert, die beiden Hebel 1' und 2' von der Hand eines Bedieners umgriffen werden, wodurch sich die gewünschte Relativbewegung leicht bewerkstelligen lässt. Der Lastarm 12' des Hebels 1' ist abgewinkelt ausgebildet und weist an seinem Ende die Rolle 110 auf, welche auf dem Schwenkarm 3' abrollt und diesen bei Betätigung des Hebels 1' in Richtung des zweiten Umlenkrades 6' drückt, wobei ebenfalls eine Anpassung an geringere Rohrradien vorgenommen werden kann. Die Rolle 110 kann alternativ auch durch ein in der Figur nicht dargestelltes Gleitlager ersetzt werden, welches auf einer entsprechenden Führung am Schwenkarm 3' ebenfalls abgleitet. Bei Abwesenheit einer durch einen Bediener ausgeübten Kraft an dem Hebel 1' wird das Schleifband durch die Druckfeder 200, die sich einerseits auf der Trägereinheit 7' und andererseits auf dem Schwenkarm 3' abstützt, vorgespannt.

Sehr gut erkennbar in den Figuren ist, dass es durch die erfindungsgemäße Ausgestaltung von Hebel 1 bzw. 1' und Griff 2 bzw. 2' möglich wird, die erfindungsgemäße Rohrbandschleifeinheit in Bereichen mit begrenztem zur Verfügung stehenden Raum wie z. B. beim Schleifen von montierten Handläufen im Bereich zwischen Wand und Handlauf einzusetzen.

Figur 6 zeigt eine Variante der in Figur 1 bis 4 vorgestellten Ausführungsform der Erfindung. Einander entsprechende Teile sind vorliegend mit denselben Bezugszeichen versehen. Die in Figur 6 gezeigte Ausführungsform unterscheidet sich von der Ausführungsform der Figuren 1 bis 4 dadurch, dass der Lastarm 12 des Hebels 1 mit dem Kraftarm 31 des Schwenkarms 3 nicht über eine Langlochverbindung, sondern über ein Zwischenstück 21 verbunden ist. Das Zwischenstück 21 ist dabei jeweils über ein Gelenk (nicht bezeichnet) mit dem Lastarm 12 bzw. dem Kraftarm 31 verbunden. Vorteilhaft bei dieser Variante ist, dass im vorliegenden Fall kein Zapfen unter Einfluss der Gleitreibung in einem Langloch gleitet, sondern dass zur Bewegung des Schwenkarms 3 lediglich Drehbewegungen um die genannten Gelenke vorgenommen werden müssen.

Figur 7 zeigt die in Figur 6 dargestellte Variante in Arbeitsstellung.

In den Figuren 8 bis 11 ist eine weitere Variante der Rohrbandschleifeinheit dargestellt, in welcher kein Verschwenken eines Arms erfolgt, sondern vielmehr der verschiebbare Arm 3" mittels einer Linearbewegung auf das Umlenkrad 6 zu bzw. von diesem weg bewegt werden kann. Dazu ist der Arm 3" mittels zweier Führungsrollen 51 und 52 in dem Führungslangloch 53 in der Weise geführt, dass er die oben beschriebene Bewegung in Richtung des Umlenkrades 6 bzw. von diesem weg ausführen kann. Der Arm 3" führt also im gezeigten Beispiel keine Schwenkbewegung um eine Achse, sondern eine lineare Bewegung aus. Im vorliegenden Fall ist das Führungslangloch 53 mit einem geraden Verlauf gezeichnet; auch ein Verlauf entlang einer von der Geraden abweichenden Kurve ist denkbar, mittels dessen sich eine gewünschte Bewegung des Umlenkrades 5 entlang einer vorgegebenen Trajektorie verwirklichen lässt.

Figur 9 zeigt eine Rückansicht der in Figur 8 vorgestellten Ausführungsform, gut erkennbar ist dabei die Schenkelfeder 8, die sich mit einem ihrer Schenkel an dem Arm 3" abstützt und somit eine Rückstellkraft auf den Arm 3" ausübt, welche diesen von dem Umlenkrad 6 wegdrückt.

Die Figuren 10 und 11 zeigen die Ausführungsform der Figuren 8 und 9 in Arbeitsstellung.

In Figur 12 ist eine erste alternative Ausführungsform der Erfindung dargestellt, bei welcher ebenfalls derjenige Arm 3"', welcher das Umlenkrad 5 zeigt, nicht verschwenkt, sondern vielmehr linear bewegt, insbesondere verschoben, wird. Dazu zeigt der Arm 3"' einen in einem Langloch 54 geführten Zahnschlitten 33, dessen Zahnung mit einem Zahnrad 34 in Eingriff steht. Das Zahnrad 34 wird über einen am Lastarm 12' des zweiseitigen Hebels 1' ausgebildeten Zahnkranz 13 bei einer Bewegung des Kraftarms 11' in Richtung des Griffs 2" in Rotation versetzt, so dass sich der Arm 3"' mit dem daran befindlichen Umlenkrad 5 in Richtung des Umlenkrades 6 bewegt und damit eine Anpassung an kleinere Rohrradien möglich wird. Die in dem Langloch 54 angeordnete Druckfeder 55 übt dabei auf den Arm 3"' eine Rückstellkraft aus, die von dem Umlenkrad 5 weg gerichtet ist.

Figur 13 zeigt eine Rückansicht der in Figur 12 vorgestellten Ausführungsform; die Figuren 14 und 15 zeigen die Ausführungsform der Figuren 12 und 13 in Arbeitsstellung.

In Figur 16 ist eine zweite alternative Ausführungsform der Erfindung dargestellt, bei welcher ebenfalls derjenige Arm 3", welcher das Umlenkrad 5 zeigt, nicht verschwenkt, sondern vielmehr linear bewegt, insbesondere verschoben, wird. Der Arm 3" wird bei dieser Verschiebung mittels einer Linearführung 56 geführt, die z.B. im Bereich einer Ausnehmung der Trägereinheit 7 mit derselben verbunden ist. Der Arm 3" mit dem daran befindlichen Umlenkrad 5 wird dabei in Richtung des Umlenkrades 6 bewegt, so dass eine Anpassung an kleinere Rohrradien möglich wird. Die Linearführung 56 zeigt dabei einen in einer Schiene gleitenden Schlitten, wobei die Schiene mit der Trägereinheit und der Schlitten mit dem Arm 3" verbunden sein kann (oder umgekehrt). Der Schlitten kann dabei von der Schiene teilweisen umgriffen werden, so dass der Schlitten nur in der gewünschten Richtung bewegbar ist und insbesondere ein Herausfallen des Schlittens aus der Schiene vermieden werden kann. Sowohl der Schlitten als auch die Schiene können zur Verbesserung ihrer Gleit- und/oder der Verschleißeigenschaften mit einem Linearpolymer umspritzt sein. Derartige Linearführungen werden insbesondere auch unter der Typbezeichnung DryLin von der igus GmbH angeboten. Weiterhin ist bei der hier dargestellten Ausführungsform als Schnellspannvorrichtung ein Exzenterspanner 300 an die Trägereinheit 7 angeordnet. Mittels des Exzenterspanners 300 ist es möglich, die Trägereinheit 7 an ein Gehäuse eines Grundgerätes, welches ein Antriebsaggregat enthält, vergleichsweise einfach und schnell zu montieren.

Figur 17 zeigt die Variante der Figur 16, wobei der Arm 3" linear verschoben ist, um auch kleinere Rohrdurchmesser bearbeiten zu können. Die Schenkelfeder 8 befindet sich hierbei im gespannten Zustand und drückt jeweils gegen Widerlager. Alternativ kann der Arm 3" bzw. ein an diesem angebrachtes Bauteil derart ausgestaltet sein, dass ein Schenkel der Schenkelfeder 8 in einer nutförmigen Aussparung des Arms 3" bzw. des Bauteils, das mit dem Arm 3'' verbunden ist, verläuft und dabei im gespannten Zustand eine Rückstellkraft auf den Arm 3" ausübt.

## Patentansprüche

1. Rohrbandschleifeinheit mit einer Abtriebsrolle (20,20') zum Antrieb eines Endlosschleifbandes (100), zwei zur Abtriebsrolle (20, 20') beabstandet angeordneten Umlenkrädern (5,5',6,6') zum Umlenken des Endlosschleifbandes (100), welche jeweils an einem Arm (3,3',3",3"',4,4') angeordnet sind, wobei mindestens einer der beiden Arme (3,3',3",3"') als beweglicher Arm ausgebildet ist und wobei ein Hebel (1,1') zum Bewegen des beweglichen Armes (3,3',3",3"') vorhanden ist, **dadurch gekennzeichnet, dass** ein Griff (2, 2') vorhanden ist, gegen welchen der Hebel (1,1') bewergbar ist und wobei der Griff (2,2') gegenüber dem Hebel (1,1') in der Weise angeordnet ist, dass der Hebel (1,1') und der Griff (2,2') von einer Hand eines Bedieners gemeinsam umgriffen werden können.

2. Rohrbandschleifeinheit nach Anspruch 1,
**dadurch gekennzeichnet, dass** der bewegliche Arm (3,3') als Schwenkarm ausgebildet ist.

3. Rohrbandschleifeinheit nach Anspruch 2,
**dadurch gekennzeichnet, dass** der Hebel (1,1') als zweiseitiger Hebel ausgebildet ist, dessen Lastarm (12,12') auf den Schwenkarm (3,3') zum Verschwenken einwirkt und dessen Kraftarm (11,11') von der Hand des Bedieners erfasst werden kann.

4. Rohrbandschleifeinheit nach Anspruch 3,
**dadurch gekennzeichnet, dass** der Lastarm (12') des Hebels (1') mittels einer Rolle (110), welche auf dem Schwenkarm (3') abrollbar ausgebildet ist, auf den Schwenkarm (3') einwirkt.

5. Rohrbändschleifeinheit nach Anspruch 3,
**dadurch gekennzeichnet, dass** der Lastarm (12') des Hebels (1') mittels eines Gleitlagers, welches auf dem Schwenkarm (3') gleitend ausgebildet ist, auf den Schwenkarm (3') einwirkt.

6. Rohrbandschleifeinheit nach Anspruch 3,
**dadurch gekennzeichnet, dass** der Lastarm (12) des Hebels (1) mit dem Kraftarm (31) eines weiteren zweiseitigen Hebels (3) gelenkig verbunden ist, wobei an dem Lastarm (32) des weiteren Hebels (3) ein Umlenkrad (5) angeordnet ist.

7. Rohrbandschleifeinheit nach Anspruch 6,
**dadurch gekennzeichnet, dass** die gelenkige Verbindung des Lastarms (12) des ersten mit dem Kraftarm (31) des zweiten Hebels (3) durch eine an einem Hebel (1) angeordnete Mitnahmeachse (9), welche in eine Bohrung des anderen Hebels eingreift, ausgebildet ist.

8. Rohrbandschleifeinheit nach Anspruch 7,
**dadurch gekennzeichnet, dass** um den Drehpunkt (40) des ersten Hebels (1) eine Schenkelfeder (8) angeordnet ist, deren erster Schenkel sich auf der Mitnahmeachse (9) und deren zweiter Schenkel sich auf einem Widerlager (60) abstützt.

9. Rohrbandschleifeinheit nach Anspruch 1,
**dadurch gekennzeichnet, dass** der bewegliche Arm als verschiebbarer Arm (3", 3"')ausgebildet ist.

10. Rohrbandschleifeinheit nach Anspruch 9,
**dadurch gekennzeichnet, dass** der verschiebbare Arm (3") mittels mindestens einer Führungsrolle (51, 52) in einer Führung, insbesondere einem Führungslangloch (53), geführt ist.

11. Rohrbandschleifeinheit nach Anspruch 9,
**dadurch gekennzeichnet, dass** der verschiebbare Arm (3"') einen in einer Führung, insbesondere einem Langloch (54) geführten Zahnschlitten (33) zeigt, dessen Zahnung mit einem Zahnrad (34) in Eingriff steht.

12. Rohrbandschleifeinheit nach Anspruch 11,
**dadurch gekennzeichnet, dass** das Zahnrad (34) über einen am Lastarm (12') eines zweiseitigen Hebels (1') ausgebildeten Zahnkranz (13) bei einer Bewegung des Kraftarms (11') des zweiseitigen Hebels (1') in Rotation versetzbar ist.

13. Rohrbandschleifeinheit nach einem der Ansprüche 1 bis 12, **dadurch gekennzeichnet , dass** derjenige (4) der beiden Arme, welcher nicht als beweglicher Arm ausgebildet ist, zur Anpassung an den Radius des zu schleifenden Rohres verschiebbar in einer Langlochführung (80) angeordnet ist.

14. Rohrbandschleifeinheit nach einem der Ansprüche 1 bis 13, **dadurch gekennzeichnet, dass** an diese eine Schnellspannvorrichtung (300) zur Verbindung der Trägereinheit (7) mit einem Gehäuse eines Grundgerätes, welches ein Antriebsaggregat enthält, angeordnet ist.

15. Rohrbandschleifeinheit nach einem der Ansprüche 1 bis 12, **dadurch gekennzeichnet, dass** der verschiebbare Arm (3") mittels einer Linearführung (56) geführt ist.

## Claims

1. Pipe belt sanding unit with an output roller (20,20') for driving an endless belt (100), two deflection rollers (5, 5', 6, 6'), spaced from the output roller (20, 20'), for deflecting the endless sanding belt (100), each of which is disposed on an arm (3, 3', 3", 3"', 4, 4'), wherein at least one of the two arms (3, 3', 3", 3"') is configured as a movable arm and wherein a lever (1, 1') is provided for moving the movable arm (3, 3', 3", 3"'), **characterised in that** a handle (2, 2') is provided, against which the lever (1, 1') is movable and wherein the handle (2, 2') is disposed in relation to the lever (1, 1') in such a way that the lever (1, 1') and the handle (2, 2') can be grasped jointly by one hand of the operator.

2. Pipe belt sanding unit in accordance with claim 1, **characterised in that** the movable arm (3, 3') is configured as a swivelling arm.

3. Pipe belt sanding unit in accordance with claim 2, **characterised in that** the lever (1, 1') is configured as a double-sided lever, whose load arm (12, 12') acts on the swivel arm (3, 3') for swivelling and whose force arm (11, 11') can be grasped by the hand of the operator.

4. Pipe belt sanding unit in accordance with claim 3, **characterised in that** the load arm (12') of the lever (1') acts on the swivel arm (3') by means of a roller (110), which is configured to roll on the swivel arm (3').

5. Pipe belt sanding unit in accordance with claim 3, **characterised in that** the load arm (12') of the lever (1') acts on the swivel arm (3') by means of a sliding bearing, which is configured to slide on the pivot arm (3').

6. Pipe belt sanding unit in accordance with claim 3, **characterised in that** the load arm (12) of the lever (1) has an articulated attachment to the force arm (31) of a further double-sided lever (3), wherein a deflection roller (5) is disposed on the load arm (32) of the further lever (3).

7. Pipe belt sanding unit in accordance with claim 6, **characterised in that** the articulated attachment of the load arm (12) of the first lever with the force arm (31) of the second lever (3) is formed by a driver shaft (9) arranged on one lever (1), which engages in a bore of the other lever.

8. Pipe belt sanding unit in accordance with claim 7, **characterised in that** a leg spring (8) is disposed around the pivot point (40) of the first lever (1), the first leg of which is supported on the driver shaft (9) and whose second leg is supported on a counter bearing (60).

9. Pipe belt sanding unit in accordance with claim 1, **characterised in that** the movable arm is configured as displaceable arm (3", 3"').

10. Pipe belt sanding unit in accordance with claim 9, **characterised in that** the displaceable arm (3") is guided by at least one guide roller (51, 52) in a guide, in particular a guide slot (53).

11. Pipe belt sanding unit in accordance with claim 9, **characterised in that** the displaceable arm (3"') incorporates a toothed carriage (33) guided in a guide, in particular a slot (54), the teeth meshing with a gearwheel (34).

12. Pipe belt sanding unit in accordance with claim 11, **characterised in that** the gearwheel (34) can be set in rotation by means of a sprocket (13), formed on the load arm (12') of a double-sided lever (1'), by a movement of the force arm (11') of the double-sided lever (1').

13. Pipe belt sanding unit in accordance with one of the claims 1 to 12, **characterised in that** the one (4) of the two arms which is not configured as the movable arm is arranged displaceably in a slot guide (80) for adaptation to the radius of the pipe to be sanded.

14. Pipe belt sanding unit in accordance with one of the claims 1 to 13, **characterised in that** a quick-action clamping device (300) is arranged for attachment of the carrier unit (7) to a housing of a base unit containing a drive unit.

15. Pipe belt sanding unit in accordance with one of the claims 1 to 12, **characterised in that** the displaceable arm (3") is guided by means of a linear guide (56).

## Revendications

1. Unité de ponçage à bande comportant un rouleau d'entraînement (20, 20') pour assurer l'entraînement d'une bande de ponçage sans fin (100), deux roues de renvoi (5, 5', 6, 6') disposées à distance du rouleau d'entraînement (20, 20'), pour dévier la bande de ponçage sans fin (100) et respectivement montées chacune sur un bras (3, 3', 3", 3"', 4, 4'), dans laquelle au moins un des deux bras (3, 3', 3", 3"') est constitué par un bras mobile et dans laquelle un levier (1, 1') est agencé pour mouvoir le bras mobile bras (3, 3', 3", 3"'), **caractérisée en ce qu'**elle comporte une poignée (2, 2') vers laquelle le levier (1, 1') peut être déplacé et dans laquelle la poignée (2, 2') est disposée par rapport au levier (1, 1') de telle manière que le levier (1, 1') et la poignée (2, 2') peuvent être saisis simultanément d'une seule main par un utilisateur.

2. Unité de ponçage à bande selon la revendication 1,
**caractérisée en ce que** le bras mobile (3, 3') est réalisé sous la forme d'un bras pivotant.

3. Unité de ponçage à bande selon la revendication 2,
**caractérisée en ce que** le levier (1, 1') est constitué d'un levier à double face, dont le bras de charge (12, 12') agit sur le bras mobile (3, 3') pour assurer le pivotement et dont le bras de force (11, 11') peut être saisi par la main de l'utilisateur.

4. Unité de ponçage à bande selon la revendication 3,
**caractérisée en ce que** le bras de charge (12') du levier (1') agit sur le bras mobile (3') par l'intermédiaire d'un galet (110) qui est agencé pour être déplacé en roulant sur le bras mobile (3').

5. Unité de ponçage à bande selon la revendication 3,
**caractérisée en ce que** le bras de charge (12') du levier (1') agit sur le bras mobile (3') par l'intermédiaire d'un galet de roulement glissant qui est agencé pour être déplacé en glissant sur le bras mobile (3').

6. Unité de ponçage à bande selon la revendication 3,
**caractérisée en ce que** le bras de charge (12) du levier (1) est lié par articulation au bras de force (31) d'un autre levier à double face (3), dans laquelle une roue de renvoi (5) est montée sur le bras de charge (32) de l'autre levier (3).

7. Unité de ponçage à bande selon la revendication 6,
**caractérisée en ce que** la liaison articulée du bras de charge (12) du premier axe de couplage (9) est agencé pour être monté sur le bras de force (31) du second levier (3), ledit axe s'engageant dans un alésage de l'autre levier (1).

8. Unité de ponçage à bande selon la revendication 7,
**caractérisée en ce que**, autour du point de rotation (40) du premier levier (1) comporte un ressort à branches (8) dont la première branche prend appui sur l'axe de couplage (9) et dont la seconde branche prend appui sur un palier butée (60).

9. Unité de ponçage à bande selon la revendication 1,
**caractérisée en ce que** le bras mobile est configuré sous la forme d'un bras coulissant (3", 3"').

10. Unité de ponçage à bande selon la revendication 9,
**caractérisée en ce que** le bras coulissant (3") est engagé dans un guidage et guidé au moyen d'un galet de guidage (51, 52), en particulier dans une ouverture oblongue (53).

11. Unité de ponçage à bande selon la revendication 9,
**caractérisée en ce que** le bras coulissant (3"') montre un chariot à denture (33) engagé dans un guidage, en particulier une ouverture oblongue (54), dont la denture est en prise avec une roue dentée (34).

12. Unité de ponçage à bande selon la revendication 11,
**caractérisée en ce que** la roue dentée (34) peut être entraînée en rotation par un déplacement du bras de force (11') d'un levier (1') à double face par l'intermédiaire d'une couronne dentée (13) formée sur le levier (1') à double face montée sur le bras de force (12').

13. Unité de ponçage à bande selon l'une des revendications 1 à 12, **caractérisée en ce que** ledit bras (4) des deux bras, qui n'est pas rendu mobile, peut être engagé dans un guidage sous forme d'ouverture oblongue (80) en vue d'une adaptation au rayon de la bande de ponçage.

14. Unité de ponçage à bande selon l'une des revendications 1 à 13, **caractérisée en ce qu'**une installation de serrage rapide (300) est prévue pour assurer la liaison de l'unité de support (7) avec un boîtier d'un appareil de base comportant un dispositif d'entraînement.

15. Unité de ponçage à bande selon l'une des revendications 1 à 12, **caractérisée en ce que** le bras coulissant (3") est guidé au moyen d'un guidage linéaire (56).
